# EUROPÄISCHE PATENTSCHRIFT

(11) **EP 0 348 590 B1**
(45) Veröffentlichungstag und Bekanntmachung des Hinweises auf die Patenterteilung: **14.04.1993**
(21) Anmeldenummer: 89101044.9
(22) Anmeldetag: 21.01.1989
(51) Int. Cl.: G09F 3/14, A47G 9/02

(54) **Mit einem unlösbaren Informationsträger versehenes Kissen und Zudecke oder Inlett**
Pillow, blanket or cover provided with an indelable identification carrier
Oreiller, couverture ou couette avec étiquette d'information inséparable

(30) Priorität: 29.06.1988 DE 8808316 U
(43) Veröffentlichungstag der Anmeldung: 03.01.1990
(73) Patentinhaber: Kruchen GmbH, D-48291 Telgte (DE)
(72) Erfinder: Kruchen, Hans, D-4404 Telgte (DE); Kruchen, Ernst, D-4404 Telgte (DE)
(74) Vertreter: Schulze Horn, Stefan, Dipl.-Ing. M.Sc.

(56) Entgegenhaltungen:
- DE-A- 1 931 606
- DE-A- 2 951 089
- GB-A- 392 977
- US-A- 2 059 096

## Beschreibung

Die Erfindung betrifft ein mit Daunen, Federn oder einer andere Füllung gefülltes rechteckiges Kissen oder füllbares Inlett.

Es ist bereits auf der US-A-2 059 096 bekannt, Haushaltswäsche wie Bettlaken, Wolldecken, Handtücher oder dergleichen mit aufgenähten Etiketten zu versehen, die neben dem Handelsnamen auch Informationen über den Hersteller, die Qualität und dergleichen enthalten können. Nachteilig hat sich aber gezeigt, daß diese aufgenähten Etiketten leicht herausgetrennt werden können und daß dann z.B. der Hersteller bei Reklamationen oder bei einer Nachbeschaffung nicht mehr feststellbar ist. Gleiches gilt für Qualitätsbezeichnungen, so daß minderwertige Ware als hochwertig verkauft werden kann. Auch können abgetrennte Etiketten an anderen Waren angebracht werden.

Aus der DE-A-1931606 ist ein Inlettbezug für Kissen, Betten und dergleichen bekannt, der eine Aussparung aufweist, die mit durchsichtigem Material abgedeckt ist und durch die die Füllung des Inlettbezuges nach außen hin sichtbar ist.

Nachteilig ist hierbei, daß durch das durchsichtige Material als solches keinerlei Informationen vermittelt werden, vielmehr ist der Betrachter darauf angewiesen, mit Hilfe seiner Sinne und seines Geistes aus dem Gesehenen Schlußfolgerungen auf den Inhalt des Inletts und seiner Qualität zu ziehen.

Es ist daher Aufgabe der Erfindung, ein Kissen oder ein füllbares Inlett zu schaffen, bei welchem der Informationsträger derart befestigt ist, daß er nicht ohne Zerstörung abgelöst werden kann. Der Informationsträger soll weiterhin die Benutzung des Kissens nicht behindern, leicht und einfach anbringbar sein und die benötigten Informationen auch durch Abtastung nicht sichtbarer Codierungen ermöglichen.

Diese Aufgabe wird erfindungsgemäß dadurch gelöst, daß in einer Ecke eine als Informationsträger ausgebildete, mit dem Inlett fest verbundene Platte ein Knoft ist, der über einen Stiel mit einer Gegenplatte vernietet ist.

Ein solches zweiteiliges Vernietungselement kann nicht ohne seine Zerstörung entfernt werden, zudem verbleiben als zusätzlicher Vorteil Beschädigungen und Zeichen auf dem Inlett, die die Entfernung anzeigen.

Um den Informationsträger besonders leicht erkennbar zu machen, kann die Ecke nicht gefüllt sein und mit einer gegenüber der Füllung dichten Naht abgetrennt sein. Diese kann zudem zur Erhöhung der Dichtheit und zur Erleichterung der Erkennung des Informationsträgers eine Doppelnaht sein.

Zusätzlich kann neben der Naht ein zusätzliches Informationen tragender Aufnäher angeordnet sein.

Im folgenden wird ein Ausführungsbeispiel der Erfindung anhand einer Zeichnung, die ein gefülltes Inlett zeigt, näher erläutert.

Das Inlett weist an einer seiner Ecken, die mittels einer Doppelnaht füllungs-. d.h. also auch unter Umständen daunendicht abgetrennt und nicht gefüllt ist, einen Knopf 1 auf. Die Doppelnaht ist mit 2 bezeichnet.

Der Knopf 1 trägt sichtbar oder unsichtbar die gewünschten Informationen hinsichtlich des Herstellers, der Qualität, des Herstellungsdatums und dergleichen und ist mit einem Stiel mit einer Gegenplatte vernietet, so daß eine Entfernung nicht möglich ist, ohne daß das Vernietungselement zerstört wird, das Inlett beschädigt wird oder daß anhand der Öffnung für den Stiel erkennbar ist, daß eine Entfernung des Informationsträgers erfolgt ist.

Parallel zu der Doppelnaht 2 ist ein Aufnäher 3 angeordnet, der weitere Informationen wie den Handelsnamen und dergleichen geben kann.

Ersichtlicherweise wird durch den kleinen Informationsträger (in der Zeichnung überdimensioniert dargestellt) die Benutzung des gefüllten Kissens nicht beeinträchtigt und da der Knopf einfach und wirtschaftlich anbringbar ist, kann von einer idealen Lösung der anstehenden Probleme gesprochen werden.

## Patentansprüche

1. Mit Daunen, Federn oder einer anderen Füllung gefülltes rundes oder eckiges Kissen, Zudecke oder füllbares Inlett, mit einer in einer Ecke als Informationsträger ausgebildeten, mit dem Inlett fest verbundenen Platte (1),
dadurch gekennzeichnet,
daß die Platte (1) ein Knopf ist, der über einen Stiel mit einer Gegenplatte vernietet ist.

2. Kissen, Zudecke oder Inlett nach Anspruch 1, dadurch gekennzeichnet, daß die Ecke nicht gefüllt und mit einer gegenüber der Füllung dichtenden Naht (2) abgetrennt ist.

3. Kissen, Zudecke oder Inlett nach einem der Ansprüche 1 oder 2, dadurch gekennzeichnet, daß die Naht (2) eine Einfach- oder Mehrfach-Naht ist.

4. Kissen, Zudecke oder Inlett nach einem der Ansprüche 1 bis 3, dadurch gekennzeichnet, daß neben der Naht (2) ein Aufnäher (3) angeordnet ist.

5. Kissen, Zudecke oder Inlett nach einem der Ansprüche 1 bis 4, dadurch gekennzeichnet, daß an der Füllöffnung ein Schlaufenetikett mit der Inhaltsangabe eingenäht ist.

## Claims

1. A round or cornered pillow, cover or ticking cabable of being stuffed and stuffed with down, plumes or another stuffing, with a plate (1) designed as an identification carrier in a corner and secured to the ticking,
**characterized in,**
that the plate (1) is a button rivetted with a counter plate via a butt.

2. Pillow, cover or ticking according to claim 1, characterized in, that the corner is not stuffed and separated with a seam (2) sealing against the stuffing.

3. Pillow, cover or ticking according to one of the claims 1 or 2, characterized in, that the seam (2) is a double or multi-seam.

4. Pillow, cover or ticking according to one of the claims 1 to 3, characterized in, that a label (3) is sewed beside the seam (2).

5. Pillow, cover or ticking according to one of the claims 1 to 4, characterized in, that a loop label with an identification of the content is sewed at the stuffing opening.

## Revendications

1. Oreiller, couverture ou couette, rond ou rectangulaire, rembourré de duvet, de plumes ou d'un autre rembourrage, pourvu d'une plaque (1) réalisée sous forme de support d'information dans un coin, reliée de façon fixe au coutil,
caractérisé en ce que,
la plaque (1) est un bouton qui peut être riveté avec une contre-plaque au moyen d'une tige.

2. Oreiller, couverture ou couette selon la revendication 1, caractérisé en ce que le coin n'est pas rembourré et est séparé par une couture (2) réalisant une étanchéité vis-à-vis du rembourrage.

3. Oreiller, couverture ou couette selon l'une des revendications 1 ou 2, caractérisé en ce que la couture (2) est une couture simple ou multiple.

4. Oreiller, couverture ou couette selon l'une des revendications 1 à 3, caractérisé en ce qu'un élément cousu (3) est disposé près de la couture (2).

5. Oreiller, couverture ou couette selon l'une des revendications 1 à 4, caractérisé en ce qu'une étiquette en boucle portant une indication du contenu est cousue sur l'orifice de remplissage.
